# EUROPÄISCHE PATENTSCHRIFT

(11) **EP 0 087 739 B1**
(45) Veröffentlichungstag und Bekanntmachung des Hinweises auf die Patenterteilung: **12.11.1986**
(21) Anmeldenummer: 83101725.6
(22) Anmeldetag: 23.02.1983
(51) Int. Cl.: E04G 11/06, E04G 11/22

(54) **Schalungsring für Schalungen für Rundbauten**
Form ring for shutterings of curved construction
Ceinture de coffrage pour coffrages de bâtiments en courbe

(30) Priorität: 02.03.1982 AT 788/82
(43) Veröffentlichungstag der Anmeldung: 07.09.1983
(73) Patentinhaber: Patenver AG, CH-9450 Altstätten (CH)
(72) Erfinder: Frei, Peter, CH-9443 Widnau (CH)
(74) Vertreter: Hefel, Herbert, Dipl.-Ing.

## Beschreibung

Die Erfindung bezieht sich auf einen Schalungsring für Schalungen für Rundbauten, bestehend aus Ringsegmenten, mit zwei radial distanzierten, biegsamen Stahlbändern, die mit Stoßflanschen verbunden sind, wobei das bei der Schalung liegende Stahlband mit den Stoßftanschen unlösbar verbunden, vorzugsweise verschweißt ist, während das andere Stahlband in der Länge verstellbar ist. Insbesondere beschäftigt sich die Erfindung mit Gleitschalungen, wobei die Schaltafeln, die auf einem Gleitgerüst befestigt sind, an einem Klettergerüst od. dgl. entsprechend dem jeweiligen Baufortschritt hochgezogen werden können.

Aus der FR-A-2 226 522 ist ein Balken mit verstellbarem Krümmungsradius bekannt. Er besteht aus radial distanzierten Stahlstreifen, von denen einer verkürzbar ist.

Aufgabe der Erfindung ist es, einen Schalungsring, bestehend aus Ringsegmenten, zu schaffen, bei dem sich die Ringsegmente kontinuierlich jedem gewünschten Schalungs- bzw. Gebäudedurchmesser anpassen lassen und wobei die Kreisform des Schalungsringes ber jeder Einstellung gewährleistet ist.

Dies wird erfindungsgemäß dadurch erreicht, daß das von der Schalung entfernte Stahlband versetzbar an den Stoßflanschen gehalten, beispielsweise an diese geklemmt ist, und die Stoßflansche benachbarter Ringsegmente beispielsweise mittels Schrauben verbindbar sind, wobei die Stahlbänder Bi-Stahlbänder sind.

Durch Versetzen der Stoßflansche an den äußeren Stahlbändern kann das Ringsegment auf einfache Weise mehr oder weniger stark gekrümmt werden.

Bi-Stahl findet zur Zeit als Bewehrungsstahl für Stahlbetonkonstruktionen Verwendung. Eine Beschreibung von Bi-Stahl ist beispielsweise in den AT-B-178716 und 181 066 gegeben. Grundsätzlich versteht man darunter einen Bewehrungsstahl, welcher aus mindestens zwei miteinander in Abstand durch Querverbinder verbundenen Längsstäben besteht, wobei die Längsstäbe aus einem Stahl hoher Streckfestigkeit bestehen, und die Querverbinder, die vorzugsweise Stahl mit niedrigem C- und/oder Mn-Gehalt sind, zwischen den Längsstäben eingeschweißt sind.

Einer der besonderen Vorteile des Bi-Stahles, abgesehen von seiner hohen Belastbarkeit, ist darin zu sehen, daß der Bi-Stahl, wie beobachtet werden kann, wenn er gebogen wird, selbsttätig den Biegungsverlauf einer Kreiskurve annimmt.

Ein weiteres Ausführungsbeispiel sieht vor, daß die von der Schalung entfernten Stahlbänder nur an einem Ende eines Ringsegmentes klemmend an dem Stoßflansch gehalten sind, während sie an der anderen Seite mit dem Stoßflansch verschweißt sind. Vorteilhaft sind die von der Schalung entfernten Stahlbänder mittels Schrauben an Stege oder Zapfen der Stoßflansche geklemmt.

Ein weiteres Ausführungsbeispiel der Erfindung sieht vor, daß den Stoßflanschen an mindestens einem Ende eines Ringsegmentes ein Formrohr vorgesetzt ist, mit dem die Stahlbänder verbunden sind, wobei die zur Schalung näheren Stahlbänder vorzugsweise angeschweißt, und die von der Schalung entfernten Stahlbänder vorzugsweise mittels Schrauben angeklemmt sind.

An die Stoßflansche sind vorteilhaft Haltebretter für die Schalbretter angeschraubt.

Nachfolgend wird ein Ausführungsbeispiel der Erfindung anhand der Figuren der beiliegenden Zeichnungen eingehend beschrieben.

Die Fig. 1 zeigt schematisch einen Vertikalschnitt durch eine Gleitschalung mit erfindungsgemäßem Schalungsring, die Fig. 2 zeigt eine Draufsicht auf den Stoßbereich eines erfindungsgemäßen Ringsegmentes, und die Fig. zeigt einen Schnitt nach der Linie 111-111 der Fig. 2.

In der Fig. 1 ist nur der Schnittbereich der Wand des Rundbaues gezeigt. Mit ist das Innere des Rundbaues und mit A das Äußere des Rundbaues bezeichnet. Die gesamte Gleitschalung 1 und somit die Schalungsringe 2 erstrecken sich um den gesamten Umfang des Rundbaues, der jeweils vom Innenradius ri und vom Außenradius ra definiert wird.

Im Ausführungsbeispiel sind über die Höhe der Gleitschalung vier Schalungsringe 2 vorgesehen. Die Anzahl der Schalungsringe kann jedoch variieren.

Die gesamte Gleitschalung 1 ist an einem Gleitgerüst 3 befestigt und kann an einer Säule oder mehreren Säulen 4 hochgezogen werden. Die äußere Schalung ist mittels eines Galgens 5 an der inneren Schalung bzw. am Gleitgerüst 3 befestigt. Auf die besonderen Einzelheiten dieser Gleitschalung 1 in bezug auf Gerüst und Versetzbarkeit soll in diesem Rahmen nicht eingegangen werden, da es nicht zum Gegenstand der Erfindung gehört und nach herkömmlichem Stand der Technik gelöst werden kann.

Die Schalungsringe 2 setzen sich aus mehreren Ringsegmenten zusammen, die an ihren beiden Enden jeweils einen Stoßflansch 6 aufweisen. Zwischen den Stoßflanschen 6 erstrecken sich die Stahlbänder 7 und 8, die voneinander radial distanziert sind. Im Ausführungsbeispiel werden Bi-Stahlbänder verwendet.

Im Ausführungsbeispiel sind die inneren Bi-Stahlbänder 7, d. h. die Bi-Stahlbänder, die sich näher zur Schalungswand und somit zur Mauer 9 befinden, an die Stoßflansche 6 angeschweißt. Die von der Schalung entfernten Bi-Stahlbänder 8 sind mittels Schrauben 10 und Muttern 11 an einem Steg 12 des Stoßflansches 6 geklemmt.

Durch diese Ausführung ist zwar eine gewisse Länge der Ringsegmente gegeben, die Krümmung der Ringsegmente kann jedoch durch Versetzen der Klemmstelle an dem Bi-Stahlband 8 verändert werden.

Zur Herstellung eines Schalungsringes 2 werden die Stoßflansche 6 mittels Schrauben und Muttern 13 miteinander verschraubt.

Wie aus der Fig. 2 ersichtlich, sind im Ausführungsbeispiel vor den Stoßflanschen 6 bei den Ringsegmenten Formrohre 14 angeordnet, wobei das innere Bi-Stahlband 7 wiederum mit dem Formrohr 14 verschweißt ist, während das äußere Bi-Stahlband 8 mittels einer Schraube 15 an das Formrohr geklemmt wird. Durch diese Ausführung ergab sich eine bessere Formstabilität der Ringsegmente.

Zusätzlich können noch, wie in der Fig. 1 unter 16 gezeigt, vertikale Verstrebungen in der Form wiederum eines Formrohres vorgesehen sein ; eine derartige Verstrebung 16 wird jedoch vorteilhaft nur bei jedem zweiten oder dritten Stoßflansch 6, d. h. bei jeder zweiten oder dritten Verbindungsstelle zweier Ringsegmente vorgesehen sein.

Wie aus der Fig. 3 ersichtlich, sind Haltebretter 17 mittels Schrauben 18 an die Stoßflansche 6 angeschraubt. An die Haltebretter 17 sind dann die Schalbretter 19 angenagelt.

In der Fig. 1 sind noch mit 20 Arbeitsbühnen eingezeichnet, die als solche gemäß dem Stand der Technik ausgeführt sein können ; vorteilhaft sind die Arbeitsbühnen 20 an den erfindungsgemäßen Ringsegmenten der Schalung 1 befestigt.

## Patentansprüche

1. Schalungsring für Schalungen für Rundbauten, bestehend aus Ringsegmenten, mit zwei radial distanzierten, biegsamen Stahlbändern (7, 8), die mit Stoßflanschen (6) verbunden sind, wobei das bei der Schalung liegende Stahlband (7) mit den Stoßflanschen (6) unlösbar verbunden, vorzugsweise verschweißt ist, während das andere Stahlband (8) in der Länge verstellbar ist, dadurch gekennzeichnet, daß das von der Schalung entfernte Stahlband (8) versetzbar an den Stoßflanschen (6) gehalten, beispielsweise an diese geklemmt ist, und die Stoßflansche (6) benachbarter Ringsegmente beispielsweise mittels Schrauben verbindbar sind, wobei die Stahlbänder (7, 8) Bi-Stahlbänder sind.

2. Schalungsring nach Anspruch 1, dadurch gekennzeichnet, daß die von der Schalung entfernten Stahlbänder (8) nur an einem Ende eines Ringsegmentes klemmend an dem Stoßflansch (6) gehalten sind, während sie an der anderen Seite mit dem Stoßflansch (6) verschweißt sind.

3. Schalungsring nach Anspruch 1 oder 2, dadurch gekennzeichnet, daß die von der Schalung entfernten Stahlbänder (8) mittels Schrauben (10) an Stege (12) oder Zapfen der Stoßflansche (6) geklemmt sind.

4. Schalungsring nach einem der Ansprüche 1 bis 3, dadurch gekennzeichnet, daß den Stoßflanschen (6) an mindestens einem Ende eines Ringsegmentes ein Formrohr (14) vorgesetzt ist, mit dem die Stahlbänder (7, 8) verbunden sind, wobei die der Schalung näheren Stahlbänder (7) vorzugsweise angeschweißt, und die von der Schalung entfernten Stahlbänder (8) vorzugsweise mittels Schrauben (15) angeklemmt sind.

5. Schalungsring nach einem der Ansprüche 1 bis 4, dadurch gekennzeichnet, daß an die Stoßflansche (6) Haltebretter (17) für die Schalbretter (19) angeschraubt sind.

## Claims

1. Shuttering ring for shutterings for round structures, comprising ring segments with two radially spaced flexible steel bands (7, 8) which are connected by means of abutting flanges (6), the steel band (7) lying next to the shuttering being unreleasably connected with the abutting flanges (6), preferably welded thereto, whereas the other steel band (8) being length-adjustable. characterized in that the steel band (8) remote from the shuttering is displaceably held at the abutting flanges (6), for example clamped thereto, and that the abutting flanges (6) of adjacent ring segments are connectable by means of screws, for example, the steel bands (7, 8) being bi-steel bands.

2. Shuttering ring according to claim 1, characterized in that the steel bands (8) remote from the shuttering are clamped to the abutting flange (6) only at one end of a ring segment, whereas at the other side, they are welded to the abutting flange (6).

3. Shuttering ring according to claim 1 or 2, characterized in that the steel bands (8) remote from the shuttering are clamped to flanges (12) or bolts of the abutting flanges (6) by means of screws (10).

4. Shuttering ring according to one of claims 1 to 3, characterized in that a tube (14) to which the steel bands (7, 8) are connected is positioned before at least one end of a ring segment, the steel bands (7) near the shuttering being preferably welded and the steel bands (8) remote from the shuttering being preferably clamped to said tube.

5. Shuttering ring according to one of claims 1 to 4, characterized in that holding boards (17) for the shuttering boards (19) are screwed to the abutting flanges (6).

## Revendications

1. Ceinture de coffrage pour coffrages de bâtiments en courbe composée de segments annulaires et comportant deux bandes d'acier (7, 8) flexibles, espacées latéralement et reliées par des brides-tampon (6), la bande d'acier (7) située du côté du coffrage étant fixée définitivement, de préférence par soudage, aux brides-tampon (6), tandis que l'autre bande d'acier (8) est réglable en longueur, caractérisée en ce que la bande d'acier (8) éloignée du coffrage est maintenue mobile sur les brides-tampon (6) en étant par exemple serrée contre ces dernières et en ce que les brides-tampon (6) de segments annulaires voisins peuvent être par exemple reliées par des vis, les bandes d'acier (7, 8) étant des bandes en acier Bi.

2. Ceinture de coffrage selon la revendication 1, caractérisée en ce que les bandes d'acier (8) éloignées du coffrage sont maintenues serrées contre la bride-tampon (6) à une extrémité seulement d'un segment annulaire, tandis que de l'autre côté, elles sont soudées à cette bride (6).

3. Ceinture de coffrage selon la revendication 1 ou 2, caractérisée en ce que les bandes d'acier (8) éloignées du coffrage sont fixées par des vis (10) aux traverses ou aux tourillons des brides-tampon (6).

4. Ceinture de coffrage selon l'une des revendications 1 à 3, caractérisée en ce que les brides-tampon (6) sont munies, à au moins une extrémité d'un segment annulaire, d'un tuyau profilé (14) auquel sont reliées les bandes d'acier (7, 8), les bandes d'acier (7) les plus proches du coffrage étant de préférence soudées, tandis que celles qui sont les plus éloignées du coffrage sont de préférence fixées par des vis (15).

5. Ceinture de coffrage selon l'une des revendications 1 à 4, caractérisée en ce que des planches de maintien (17) destinées aux planches de coffrage (19) sont vissées sur les brides-tampon (6).
